# EUROPÄISCHE PATENTSCHRIFT

(11) **EP 0 392 046 B1**
(45) Veröffentlichungstag und Bekanntmachung des Hinweises auf die Patenterteilung: **11.03.1992**
(21) Anmeldenummer: 89106493.3
(22) Anmeldetag: 12.04.1989
(51) Int. Cl.: E06B 11/04

(54) **Tor mit einem in die Schliess- und Offenstellung verschiebbaren Torblatt**
Gate with a gate member sliding in a closed or open position
Portail avec vantail coulissant en position ouverte ou fermée

(43) Veröffentlichungstag der Anmeldung: 17.10.1990
(73) Patentinhaber: Malkmus-Dörnemann, Carola, Dr., D-38259 Salzgitter (DE)
(72) Erfinder: Malkmus, Hans, Dr., D-3320 Salzgitter 51 (DE)
(74) Vertreter: Döring, Rudolf

(56) Entgegenhaltungen:
- DE-A- 3 106 927
- GB-A- 477 009
- GB-A- 2 038 438

## Beschreibung

Die Erfindung betrifft ein Tor mit einem in die Schließ- und Offenstellung verschiebbaren Torblatt, insbesondere Seitenschiebetor, bei dem auf der Front- und Rückseite des Torblattes jeweils mindestens eine sich über das Torblatt in seine Bewegungsrichtung erstreckende Lichtleiste mit reihenförmig angeordneten elektrischen Lampen und zugehörigen Installationen vorgesehen ist, welche in einer Umschließung mit einer lichtdurchlässigen Abdeckplatte gehalten sind und beim Schließen und Öffnen sowie in der Schließstellung des Torblattes mit einer elektrischen Spannungsquelle verbindbar sind.

Tore der vorgenannten Art sind bekannt (DE-A 31 06 927). Dabei sind in dem als Kastenprofil ausgebildeten Untergurt des Torblattes längs des Torblattes verlaufende zurückspringende Sicken angeordnet, in denen reihenförmig elektrische Glühlampen mit ihren Verbindungsleitungen gehalten sind. Nach außen hin sind die Sicken mit Abdeckplatten aus lichtdurchlässigem Material, beispielweise rot oder gelb eingefärbtem Material, versehen.

Bei der Überführung des Torblattes von der Offenin die Schließstellung und umgekehrt sowie ggf. auch während der Dauer der Schließstellung des Torblattes werden die elektrischen Lampen an Spannung gelegt, so daß man auf die Bewegung des Tores bzw. auf dessen Schließstellung aufmerksam gemacht wird. Derartige Lichtleisten dienen somit dem Unfallschutz und können entweder die sonst üblichen an dem Tor gehaltenen Warnblinkleuchten ersetzen oder zusätzlich zu diesen Warnblinkleuchten vorgesehen sein.

Da die gesamte Lichtleiste zu Beginn der Schließbewegung des Tores und auch während der gesamten Öffnungsbewegung insgesamt beleuchtet ist, können jedoch durch derartige Schließleisten auch Irrïtierungen verursacht werden, soweit in der Offenstellung des Tores die gesamte Lichtleiste sichtbar in Erscheinung tritt. Bei Toren, die zum Schließen und Öffnen von Durchfahrten in Zaunanlagen dienen, sind die Lichtleisten des Tores in jeder Stellung von beiden Seiten sichtbar. Tore, die in Verbindung mit Mauerwerksöffnungen benutzt werden, sind in der Offenstellung von der Innenseite des eingegrenzten Grundstückes in ihrer vollen Ausdehnung sichtbar, so daß in den beiden möglichen Verwendungsfällen der Tore die genannten Irritierungen auftreten, welche die gewünschte Verminderung der Unfallgefahren beeinträchtigen.

Der Erfindung liegt die Aufgabe zugrunde, ein Tor der eingangs genannten Art so weiterzubilden, daß die Nachteile der bekannten Ausbildungsformen vermieden und die jeweilige Stellung des Torblattes in bezug auf die durch das Blatt zu verschließende Öffnung deutlich in Erscheinung tritt.

Zur Lösung vorstehender Aufgabe ist vorgesehen, daß die einzelnen Lampen oder kleine Gruppen benachbarter Lampen der Lichtleiste mit Schaltern verbunden sind, welche die Lampen in Abhängigkeit von der Bewegungsrichtung des Torblattes beim Erreichen oder Verlassen der von dem Torblatt verschließbaren Toröffnung mit der Spannungsquelle verbinden oder von dieser trennen.

Durch die neue Ausgestaltung wird somit eine Lichtleiste geschaffen, die sich automatisch entsprechend der Bewegungsrichtung des Torblattes verlängert oder verkürzt und die jeweils nur in dem Bereich des Torblattes wirksam ist, der in die Toröffnung hineinragt.

Die sich mit der Bewegung des Torblattes selbsttätig verlängernde oder verkürzende Lichtleiste ist dabei nicht nur für Seitenschiebetore geeignet, sondern kann in gleicher Weise auch für Tore vorgesehen werden, die von oben nach unten oder von unten nach oben in die Torblattöffnung hineinbewegbar sind. Die Lichtleisten zeigen bei jeder Art der Torausbildung die jeweilige Stellung des Torblattes in bezug auf die zu verschließende oder freizugebende Toröffnung an.

Besonders zweckmäßig ist es, wenn den einzelnen Lampen oder Lampengruppen eine abhängig von der Bewegungsrichtung des Tores steuerbare elektronische Schaltung zugeordnet ist und wenn die Schalter als berührungslos arbeitende Schalter ausgebildet sind.

Mittels der vorgenannten steuerbaren elektronischen Schaltung kann nicht nur in Abhängigkeit von der Bewegungsrichtung des Tores die Zu- und Abschaltung der einzelnen Lampen oder Lampengruppen erfolgen, sondern es ist auch möglich, die jeweils eingeschalteten Lampen oder Lampengruppen als Blinkleuchten arbeiten zu lassen, indem in die Speiseleitung für die Lampen ein entsprechender Unterbrecher eingebaut wird.

Es ist fernerhin möglich, über die elektronische Schaltung die Lampen oder Lampengruppen desjenigen Abschnittes des Torblattes, welcher bereits in die Toröffnung reicht, jeweils zeitlich versetzt in ihrer Stromzuführung so zu unterbrechen, daß optisch eine Folge hintereinandegereihter vorwachsender Lichtleisten entsteht ähnlich den Blinkleiteinrichtungen, wie sie im Strraßenverkehr verwendet werden. Diese Art der Betätigung der Lichtleisten kann auf die Dauer der Bewegung des Tores beschränkt werden, so daß während dieser Zeit der größten Unfallgefahr die Lichtleiste auch die größte Aufmerksamkeit erweckt.

Bei einer weiteren vorteilhaften Ausführungsform ist vorgesehen, daß die berührungslos arbeitenden Schalter aus den einzelnen Lampen oder Lampengruppen zugeordneten Schutzgas-Reedkontakten und einem damit zusammenwirkenden ortsfest gehaltenen Elektromagneten bestehen an dem die Reedkontakte bei der Schließ- und Öffnungsbewegung des Torblattes vorbeibewegt werden.

Die Lichtleiste kann an dem Torblatt in Form eines besonderen Bauteiles, beispielsweise im Bereich des Ober- oder Untergurtes eines Seitenschiebetores in Form eines kastenartigen Gehäuses vorgesehen sein. Besonders günstig ist es jedoch, wenn sie in ein sich in Bewegungsrichtung des Tores erstreckendes Bauteil integriert ist. Bei Hub- oder Senktoren können zwei Lichtleisten an den seitlichen Rändern in den senkrechten Stäben integriert werden. Bei Seitenschiebetoren können die Lichtleisten wie in der bekannten Anordnung in den Ober- bzw. Untergurten in entsprechenden Vertiefungen nach Art der bekannten Sicken untergebracht werden.

## Patentansprüche

1. Tor mit einem in die Schließ- und Offenstellung verschiebbaren Torblatt, insbesondere Seitenschiebetor, bei dem auf der Front- und Rückseite des Torblattes jeweils mindestens eine sich über das Torblatt in seiner Bewegungsrichtung erstreckende Lichtleiste mit reihenförmig angeordneten elektrischen Lampen und zugehörigen Installationen vorgesehen ist, welche in einer Umschließung mit einer lichtdurchlässigen Abdeckplatte gehalten sind und beim Schließen und Öffnen sowie in der Schließstellung des Torblattes mit einer elektrischen Spannungsquelle verbindbar sind, **dadurch gekennzeichnet**, daß die einzelnen Lampen oder kleine Gruppen benachbarter Lampen mit Schaltern verbunden sind, welche die Lampen in Abhängigkeit von der Bewegungsrichtung des Torblattes beim Erreichen oder Verlassen der von dem Torblatt verschließbaren Toröffnung mit der Spannungsquelle verbinden oder von dieser trennen.

2. Tor nach Anspruch 1, **dadurch gekennzeichnet**, daß den einzelnen Lampen oder Lampengruppen eine abhängig von der Bewegungsrichtung des Tores steuerbare elektronische Schaltung zugeordnet ist, und daß die Schalter als berührungslos arbeitende Schalter ausgebildet sind.

3. Tor nach Anspruch 1 und 2, **dadurch gekennzeichnet**, daß die berührungslos arbeitenden Schalter aus den einzelnen Lampen oder Lampengruppen zugeordneten Schutzgas-Reedkontakten und einem damit zusammenwirkenden ortsfest gehaltenen Elektromagneten bestehen, an dem die Reedkontakte bei der Schließund Öffnungsbewegung des Torblattes vorbeibewegt werden.

4. Tor nach einem der vorhergehenden Ansprüche, **dadurch gekennzeichnet**, daß die Lichtleiste in ein sich in Bewegungsrichtung des Tores erstreckendes Torbauteil integriert ist.

## Claims

1. A gate with a gate leaf which can be displaced into the closed and open position, more particularly a sliding gate, in which a lighting strip extending over the gate leaf in its direction of movement is provided on the front and back in each case of the gate leaf, said strip having electric lights arranged in rows and related fittings said lighting strip being mounted in a frame with a light-permeable cover plate and which when opening and closing and in the closed position of the gate leaf can be connected to an electrical voltage source, **characterised in that** the individual lights or small groups of adjacent lights are connected to switches which connect or separate the lights from the voltage source according to the direction of movement of the gate leaf when reaching or leaving the gate opening which can be closed by the gate leaf.

2. A gate according to claim 1, **characterised in that** an electronic circuit controllable according to the direction of movement of the gate is associated with the individual lamps or lamp groups and that the switches are formed as contact-free switches.

3. A gate according to claim 1 and 2, **characterised in that** the contact-free switches consist of inert gas reed switches, associated with the individual lamps or lamp groups, and an electromagnet which is fixed and cooperates therewith, past which electromagnet the reed switches are moved when closing and opening the gate leaf.

4. A gate according to any one of the preceding claims,**characterized in that** the lighting strip is integrated into a gate component which extends in the direction of movement of the gate.

## Revendications

1. Porte comportant un vantail amené par un mouvement de translation à la position fermée ou à la position ouverte, en particulier porte dont le vantail coulisse latéralement, sur laquelle les côtés avant et arrière du vantail sont pourvus d'au moins une rampe lumineuse s'étendant sur le vantail dans la direction de son mouvement et composé de lampes électriques disposées en une rangée et des éléments d'installation coordonnes, qui sont maintenus ensemble avec un panneau de recouvrement translucide dans un encadrement et peuvent être reliés à une source de tension électrique à la fermeture et à l'ouverture ainsi qu'à la position fermée du vantail, caractérisée en ce que les différentes lampes ou de petits groupes de lampes voisines sont raccordés à des interrupteurs qui relient les lampes à la source de tension ou les coupent de cette source, suivant la direction de mouvement du vantail, lorsqu'elles atteignent ou quittent l'ouverture de porte pouvant être fermée par le vantail.

2. Porte selon la revendication 1, caractérisée en ce qu'un circuit électronique commandé suivant la direction de mouvement du vantail est coordonné aux différentes lampes ou aux différents groupes de lampes et que les interrupteurs sont manoeuvrables sans attouchement.

3. Porte selon les revendications 1 et 2, caractérisée en ce que les interrupteurs manoeuvrables sans attouchement sont constitués de contacts à lames souples sous gaz protecteur, coordonnés aux différentes lampes ou aux différents groupes de lampes, ainsi que d'un electroaimant disposé fixe et coopérant avec eux, devant lequel les contacts à lames souples sont amenés à passer lors des mouvements de fermeture et d'ouverture du vantail.

4. Porte selon une des revendications précédentes, caractérisée en ce que la rampe lumineuse est intégrée dans une partie de porte s'étendant dans la direction de mouvement de la porte.
